# FASCICULE DE BREVET EUROPEEN

(11) **EP 2 654 512 B1**
(45) Date de publication et mention de la délivrance du brevet: **01.04.2015**
(21) Numéro de dépôt: 11793457.0
(22) Date de dépôt: 09.12.2011
(51) Int. Cl.: A47C 21/02, A47C 31/00

(54) **DISPOSITIF D'AIDE AU RECOUVREMENT D'UNE COUETTE PAR UNE HOUSSE DE COUETTE ET D'AIDE À L'ÉTIRAGE D'UN DRAP**
HILFSMITTEL ZUM ÜBERZIEHEN EINER BETTDECKE MIT EINEM BETTBEZUG UND ZUM STRECKEN EINES LAKENS
AID FOR COVERING A COMFORTER WITH A DUVET COVER AND FOR STRETCHING A SHEET

(30) Priorité: 23.12.2010 FR 1061131
(43) Date de publication de la demande: 30.10.2013
(73) Titulaire: Sophilde, 50420 Tessy Sur Vire (FR)
(72) Inventeur: DUBOIS, Philippe, F-50420 Tessy Sur Vire (FR)
(74) Mandataire: Maillet, Alain
(86) Numéro de dépôt international: PCT/EP2011/072339
(87) Numéro de publication internationale: WO 2012/084554

(56) Documents cités:
- EP-A1- 2 186 442
- GB-A- 2 247 169
- US-A- 5 404 602

## Description

La présente invention concerne un dispositif d'aide au recouvrement d'une couette par une housse et d'aide à l'étirage d'un drap, ainsi qu'un kit comportant au moins deux de ces dispositifs d'aide.

L'étirage d'un drap froissé nécessite deux personnes lorsque le drap est grand.

De la même manière, la mise en place d'une housse sur une couette est souvent difficile et fastidieuse si la couette est grande et lourde. Cette mise en place est favorisée si deux personnes coopèrent.

Cependant, une deuxième personne n'est pas toujours présente, et la seule personne présente doit alors se débrouiller seule.

Le document GB-A-2 247 169 divulgue un dispositif d'aide au recouvrement d'une couette par une housse.

Un objet de la présente invention est de proposer un dispositif d'aide au recouvrement d'une couette par une housse et d'aide à l'étirage d'un drap qui ne présente pas les inconvénients de l'art antérieur et qui en particulier permet à une seule personne de réaliser les deux opérations.

A cet effet, est proposé un dispositif d'aide au recouvrement d'une couette par une housse et d'aide à l'étirage d'un drap comportant :
- une base présentant une première surface de pincement et des moyens de fixation prévus pour fixée ladite base sur un support, et
- un élément mobile présentant une deuxième surface de pincement et mobile en rotation par rapport à la base autour d'un axe de rotation entre une position libre dans laquelle les deux surfaces de pincement sont distantes l'une de l'autre et une position de pincement dans laquelle les deux surfaces de pincement se serrent l'une contre l'autre,
le dispositif d'aide étant caractérisé en ce que l'élément mobile est un cylindre de révolution dont l'axe est désaxé par rapport à l'axe de rotation.

Avantageusement, l'élément mobile est conformé de manière à revenir en position libre sous son propre poids.

Avantageusement, la première surface de pincement est plane.

Avantageusement, chaque surface de pincement est recouverte d'un matériau antidérapant.

Avantageusement, les moyens de fixation comprennent un sabot prévu pour être fixé sur le support, un pied solidaire de la base, ledit sabot et ledit pied présentant des moyens de solidarisation complémentaires qui permettent de solidariser de manière amovible le pied avec le sabot.

Avantageusement, les moyens de solidarisation complémentaires comprennent deux excroissances que le pied comporte, une rainure réalisée dans ledit sabot et prévue pour permettre l'insertion du pied dans un sens de mise en place, et deux butées que ledit sabot comporte et à l'arrière desquelles lesdites excroissances viennent en appui lorsque le pied est introduit dans la rainure pour empêcher le retrait dudit pied dans un sens inverse audit sens de mise en place.

Avantageusement, les dimensions du pied, des excroissances, de la rainure et des butées sont telles que, lorsqu'il est dans la rainure, le pied peut se déplacer dans un sens de décalage perpendiculaire audit sens de mise en place.

Avantageusement, le dispositif d'aide comporte un élément ressort prévu pour contraindre le pied dans le sens de décalage.

L'invention propose également un kit comprenant deux dispositifs d'aide au recouvrement d'une couette par une housse et d'aide à l'étirage d'un drap selon l'une des variantes précédentes.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels :
la Fig. 1a représente un dispositif d'aide au recouvrement d'une couette par une housse et d'aide à l'étirage d'un drap selon l'invention,
la Fig. 1b représente un sabot du dispositif d'aide de la Fig. 1,
la Fig. 2a est une coupe selon la ligne II-II du dispositif d'aide de la Fig. 1a, et
la Fig. 2b est une coupe selon la ligne III-III du sabot de la Fig. 1b.
La Fig. 1a et la Fig. 2a montrent un dispositif d'aide 100 facilitant pour une seule personne le recouvrement d'une couette par une housse et l'étirage d'un drap.

Comme cela est expliqué ci-après, pour une couette rectangulaire, il est préférable de disposer d'un kit de deux dispositifs d'aide 100.

Le dispositif d'aide 100 comprend:
- une base 102 présentant une première surface de pincement 104 et des moyens de fixation permettant la fixation de la base 102 sur un support, et
- un élément mobile 106 présentant une deuxième surface de pincement 108 et mobile en rotation par rapport à la base 102 autour d'un axe de rotation 110 parallèle à la première surface de pincement 104 entre une position libre dans laquelle les deux surfaces de pincement 104 et 108 sont distantes l'une de l'autre et une position de pincement dans laquelle les deux surfaces de pincement 104 et 108 se serrent l'une contre l'autre.

Dans le mode de réalisation de l'invention présenté sur les Figs. 1a et 2a, la base 102 présente un arbre sur lequel est emmanché l'élément mobile 106 qui est maintenu sur l'arbre par un moyen de maintien, tel qu'une vis, des clips, etc.

Dans la position libre, les dimensions de l'élément mobile 106 sont telles que la distance entre les deux surfaces de pincement 104 et 108 permet l'insertion de la couette et de sa housse.

Lorsqu'une couette et sa housse sont introduites entre les deux surfaces de pincement 104 et 108, l'élément mobile 106 peut ne pas atteindre la position de pincement du fait de l'épaisseur de la couette et de sa housse, mais il atteint une position intermédiaire dans laquelle la deuxième surface de pincement 108 serre la couette et sa housse contre la première surface de pincement 104.

La position du centre de gravité de l'élément mobile 106, et donc sa forme, sont telles que, sous son propre poids, lorsque le dispositif d'aide 100 est fixé sur ledit support, l'élément mobile 106 reste en position libre. Ainsi, aucun élément particulier n'est nécessaire pour maintenir les deux surfaces de pincement 104 et 108 à distance, ce qui facilite l'utilisation du dispositif d'aide 100, puisque l'utilisateur n'a pas besoin de séparer les deux surfaces de pincement 104 et 108 avant d'introduire la couette et sa housse. En d'autres termes, l'élément mobile 106 est conformé de manière à revenir en position libre sous son propre poids.

Dans le mode de réalisation de l'invention présenté sur les Figs., l'élément mobile 106 est un cylindre de révolution dont l'axe est désaxé par rapport à l'axe de rotation 110. Mais, la forme de l'élément mobile 106 peut être différente.

Le principe de fonctionnement est le suivant:
- deux dispositifs d'aide 100 sont fixés à un support de manière à ce que l'élément mobile 106 soit en position libre,
- l'utilisateur prend un coin de la couette et l'introduit à l'intérieur de la housse pour le caler avec un des coins du fond de la housse,
- l'utilisateur introduit ce coin ainsi calé entre les deux surfaces de pincement 104 et 108 de l'un des dispositifs d'aide 100 comme cela est représenté par la flèche 120,
- l'utilisateur tire sur le coin ainsi introduit dans le sens opposé au sens d'introduction (flèche 120) afin de faire pivoter l'élément mobile 106 pour le faire passer en position de pincement dans laquelle le coin est pincé, les coins de la couette et de sa housse sont alors coincés dans le dispositif d'aide 100,
- l'utilisateur prend le coin opposé de la couette et l'introduit à l'intérieur de la housse pour le caler avec le coin opposé du fond de la housse,
- l'utilisateur introduit ce nouveau coin ainsi calé entre les deux surfaces de pincement 104 et 108 de l'autre dispositif d'aide 100 comme cela est représenté par la flèche 120,
- l'utilisateur tire sur le coin ainsi introduit dans le sens opposé au sens d'introduction (flèche 120) afin de faire pivoter l'élément mobile 106 pour le faire passer en position de pincement dans laquelle le coin est pincé, les autres coins de la couette et de sa housse sont alors coincés dans le dispositif d'aide 100, et
- l'utilisateur peut alors facilement tirer les deux autres coins de la housse pour que celle-ci recouvre la couette, puisque les deux coins pincés dans les dispositifs d'aide 100 maintiennent la housse et sa couette.

Le pincement et le blocage de la couette et de sa housse s'effectuent du fait des frottements de la housse sur l'élément mobile 106 qui tendent à faire passer ce dernier dans la position de pincement en l'entraînant en rotation.

Lorsque la couette est mise en place dans sa housse, l'utilisateur libère les deux coins pincés uniquement en libérant successivement chaque élément mobile 106. Cette libération s'effectue en tirant légèrement sur le coin pincé dans le sens d'introduction (flèche 120), ce qui permet de desserrer les deux surfaces de pincement 104 et 108 par repositionnement en position libre de l'élément mobile 106 sous son propre poids. Le coin peut ensuite être retiré du dispositif d'aide 100.

Pour positionner au mieux la housse, les deux dispositifs d'aide 100 doivent être à une distance telle que la couette et sa housse sont tendues entre eux.

Dans le cas d'un kit de deux dispositifs d'aide 100, chaque base 102 peut être fixée par exemple sur le cadre du lit de chaque côté du matelas. Le cadre du lit sert alors de support.

La fixation peut être réalisée par collage, vissage, etc. Les moyens de fixation sont alors constitués par une surface de la base 102, des trous réalisés dans la base 102, des vis, ...

Pour améliorer le pincement, chaque surface de pincement 104, 108 peut être recouverte d'un matériau antidérapant, par exemple du caoutchouc.

Pour faciliter la mise en place et le retrait de la couette et de sa housse, la première surface de pincement 104 est plane.

Pour que le dispositif d'aide 100 soit amovible et permette son retrait lorsqu'il n'est pas utilisé, les moyens de fixation comprennent un sabot 150 qui est représenté sur les Figs. 1b et 2b et un pied 112 solidaire de la base 102 et destiné à coopérer avec le sabot 150.

Le sabot 150 et le pied 112 comprennent des moyens de solidarisation complémentaires qui permettent de solidariser de manière amovible le pied 112 avec le sabot 150.

Il peut s'agir par exemple d'une fixation par queue d'aronde.

Le sabot 150 qui est de dimensions réduites par rapport au reste du dispositif d'aide 100 est fixé sur le support comme par exemple le cadre du lit à un endroit non visible, par exemple par collage, vissage, etc. La base 102 n'est alors pas fixée directement sur le support mais elle l'est par l'intermédiaire du sabot 150.

Dans le mode de réalisation de l'invention présenté sur les Figs. 2a et 2b, le sabot 150 présente une rainure 152 qui est traversante et dans laquelle le pied pénètre 112 selon un sens de mise en place 160 qui est ici orienté vers la gauche de la feuille.

Pour éviter le retrait intempestif du pied 112 dans un sens inverse au sens de mise en place 160, celui-ci présente deux excroissances 114a et 114b et la rainure 152 présente deux butées 154a et 154b à l'arrière desquelles les excroissances 114a et 114b viennent en appui lorsque le pied 112 est introduit dans la rainure 152.

Les moyens de solidarisation complémentaires comprennent ainsi les deux excroissances 114a et 114b, la rainure 152 et les deux butées 154a et 154b.

Pour permettre l'introduction des excroissances 114a et 114b dans la rainure 152 et à l'arrière des butées 154a et 154b, les dimensions du pied 112, des excroissances 114a et 114b, de la rainure 152 et des butées 154a et 154b sont telles que, lorsqu'il est dans la rainure 152, le pied 112 peut se déplacer dans un sens de décalage 162 perpendiculaire (ici vers le haut sur la feuille) au sens de mise en place 160 du pied 112 dans la rainure 152 et qui permet de déplacer le pied 112 entre les butées 154a et 154b.

La mise en place du pied 112 s'effectue par l'introduction d'une première excroissance 114a, 114b dans la rainure 152 et son placement derrière la première butée 154a, 154b correspondante, puis par le déplacement du pied 112 dans le sens de décalage 162, puis par l'introduction de la deuxième excroissance 114b, 114a dans la rainure 152 et son placement derrière la deuxième butée 154b, 154a correspondante, puis le déplacement du pied 112 dans le sens opposé au sens de décalage 162 précédent.

Pour assurer le maintien du pied 112 dans la rainure 152 et éviter qu'il se déplace de manière intempestive dans le sens de décalage 162, un élément ressort 156 contraint le pied 112 dans le sens de décalage 162.

L'élément ressort 156 est ici un ressort de torsion fixé dans le sabot 150 par enfilement sur une vis.

Le retrait du pied 112 du sabot 150 consiste, pour l'utilisateur, à déplacer le pied 112 dans le sens de décalage 162 contre la force exercée par l'élément ressort 156, puis à sortir l'excroissance 114b opposée audit élément ressort 156, puis à sortir l'excroissance 114a située du côté de l'élément ressort 156.

Bien entendu, la présente invention n'est pas limitée aux exemples et modes de réalisation décrits et représentés, mais elle est susceptible de nombreuses variantes accessibles à l'homme de l'art.

Par exemple, l'invention a été plus particulièrement décrite dans le cas de la mise en place d'une housse sur une couette, mais elle s'applique de la même manière pour étirer un drap froissé en pinçant deux coins du drap dans deux dispositifs d'aide selon l'invention.

## Revendications

1. Dispositif d'aide au recouvrement d'une couette par une housse et d'aide à l'étirage d'un drap (100) comportant :
- une base (102) présentant une première surface de pincement (104) et des moyens de fixation prévus pour fixée ladite base (102) sur un support, et
- un élément mobile (106) présentant une deuxième surface de pincement (108) et mobile en rotation par rapport à la base (102) autour d'un axe de rotation (110) entre une position libre dans laquelle les deux surfaces de pincement (104, 108) sont distantes l'une de l'autre et une position de pincement dans laquelle les deux surfaces de pincement (104, 108) se serrent l'une contre l'autre,
le dispositif d'aide (100) étant **caractérisé en ce que** l'élément mobile (106) est un cylindre de révolution dont l'axe est désaxé par rapport à l'axe de rotation (110).

2. Dispositif d'aide (100) selon la revendication 1, **caractérisé en ce que** l'élément mobile (106) est conformé de manière à revenir en position libre sous son propre poids.

3. Dispositif d'aide (100) selon l'une des revendications 1 ou 2, **caractérisé en ce que** la première surface de pincement (104) est plane.

4. Dispositif d'aide (100) selon l'une des revendications 1 à 3, **caractérisé en ce que** chaque surface de pincement (104, 108) est recouverte d'un matériau antidérapant.

5. Dispositif d'aide (100) selon l'une des revendications 1 à 4, **caractérisé en ce que** les moyens de fixation comprennent un sabot (150) prévu pour être fixé sur le support, un pied (112) solidaire de la base (102), ledit sabot (150) et ledit pied (112) présentant des moyens de solidarisation complémentaires qui permettent de solidariser de manière amovible le pied (112) avec le sabot (150).

6. Dispositif d'aide (100) selon la revendication 5, **caractérisé en ce que** les moyens de solidarisation complémentaires comprennent deux excroissances (114a, 114b) que le pied (112) comporte, une rainure (152) réalisée dans ledit sabot (150) et prévue pour permettre l'insertion du pied (112) dans un sens de mise en place (160), et deux butées (154a, 154b) que ledit sabot (150) comporte et à l'arrière desquelles lesdites excroissances (114a, 114b) viennent en appui lorsque le pied (112) est introduit dans la rainure (152) pour empêcher le retrait dudit pied (112) dans un sens inverse audit sens de mise en place (160).

7. Dispositif d'aide (100) selon la revendication 6, **caractérisé en ce que** les dimensions du pied (112), des excroissances (114a, 114b), de la rainure (152) et des butées (154a, 154b) sont telles que, lorsqu'il est dans la rainure (152), le pied (112) peut se déplacer dans un sens de décalage (162) perpendiculaire audit sens de mise en place (160).

8. Dispositif d'aide (100) selon la revendication 7, **caractérisé en ce qu'**il comporte un élément ressort (156) prévu pour contraindre le pied (112) dans le sens de décalage (162).

9. Kit comprenant deux dispositifs d'aide au recouvrement d'une couette par une housse et d'aide à l'étirage d'un drap (100) selon l'une des revendications précédentes.

## Patentansprüche

1. Hilfsvorrichtung zum Beziehen einer Einziehdecke mit einem Bettbezug und zum Strecken eines Lakens (100), die aufweist:
- eine Basis (102), die eine erste Klemmfläche (104) und Befestigungseinrichtungen aufweist, die vorgesehen sind, um die Basis (102) an einem Träger zu befestigen, und
- ein bewegliches Element (106), das eine zweite Klemmfläche (108) aufweist und bezüglich der Basis (102) zwischen einer freien Stellung, in der die zwei Klemmflächen (104, 108) voneinander entfernt sind, und einer Klemmstellung, in der die zwei Klemmflächen (104, 108) sich aneinander drücken, um eine Drehachse (110) drehbeweglich ist,
wobei die Hilfsvorrichtung (100) **dadurch gekennzeichnet** ist, dass das bewegliche Element (106) ein Drehzylinder ist, dessen Achse bezüglich der Drehachse (110) axial verschoben ist.

2. Hilfsvorrichtung (100) nach Anspruch 1, **dadurch gekennzeichnet, dass** das bewegliche Element (106) so gestaltet ist, dass es durch sein Eigengewicht in die freie Stellung zurückkommt.

3. Hilfsvorrichtung (100) nach einem der Ansprüche 1 oder 2, **dadurch gekennzeichnet, dass** die erste Klemmfläche (104) eben ist.

4. Hilfsvorrichtung (100) nach einem der Ansprüche 1 bis 3, **dadurch gekennzeichnet, dass** jede Klemmfläche (104, 108) mit einem rutschfesten Material bedeckt ist.

5. Hilfsvorrichtung (100) nach einem der Ansprüche 1 bis 4, **dadurch gekennzeichnet, dass** die Befestigungseinrichtungen einen Schuh (150), der zur Befestigung am Träger vorgesehen ist, und einen fest mit der Basis (102) verbundenen Fuß (112) enthalten, wobei der Schuh (150) und der Fuß (112) komplementäre Einrichtungen zur festen Verbindung aufweisen, die es ermöglichen, den Fuß (112) abnehmbar fest mit dem Schuh (150) zu verbinden.

6. Hilfsvorrichtung (100) nach Anspruch 5, **dadurch gekennzeichnet, dass** die komplementären Einrichtungen zur festen Verbindung zwei Ausstülpungen (114a, 114b), die der Fuß (112) aufweist, eine Nut (152), die im Schuh (150) ausgeführt und vorgesehen ist, um das Einführen des Fußes (112) in einer Anbringrichtung (160) zu erlauben, und zwei Anschläge (154a, 154b) enthalten, die der Schuh (150) aufweist und an deren Rückseite die Ausstülpungen (114a, 114b) in Auflage kommen, wenn der Fuß (112) in die Nut (152) eingeführt wird, um das Herausziehen des Fußes (112) in einer Richtung entgegengesetzt zur Anbringrichtung (160) zu verhindern.

7. Hilfsvorrichtung (100) nach Anspruch 6, **dadurch gekennzeichnet, dass** die Abmessungen des Fußes (112), der Ausstülpungen (114a, 114b), der Nut (152) und der Anschläge (154a, 154b) so sind, dass der Fuß (112), wenn er in der Nut (152) ist, sich in einer Verschieberichtung (162) lotrecht zur Anbringrichtung (160) bewegen kann.

8. Hilfsvorrichtung (100) nach Anspruch 7, **dadurch gekennzeichnet, dass** sie ein Federelement (156) aufweist, das vorgesehen ist, um den Fuß (112) in die Verschieberichtung (162) zu beaufschlagen.

9. Set, das zwei Hilfsvorrichtungen zum Beziehen einer Einziehdecke mit einem Bettbezug und zum Strecken eines Lakens (100) nach einem der vorhergehenden Ansprüche enthält.

## Claims

1. Aid for covering a comforter with a duvet cover and for stretching a sheet (100), comprising:
- a base (102) having a first gripping surface (104) and an attachment means for attaching said base (102) onto a mounting, and
- and a movable element (106) which has a second gripping surface (108) and which is rotatable with respect to the base (102) about a rotational axis (110), between a free position, in which the two gripping surfaces (104, 108) are spaced apart from each other, and a gripping position, in which the two gripping surfaces (104, 108) are clamped against each other,
the aid (100) being **characterised in that** the movable element (106) is a rotationally symmetrical cylinder, the axis of which is offset relative to the rotational axis (110).

2. Aid (100) according to claim 1, **characterised in that** the movable element (106) is conformed so as to revert to the free position under its own weight.

3. Aid according to one of claims 1 or 2, **characterised in that** the first gripping surface (104) is flat.

4. Aid (100) according to one of claims 1 to 3, **characterised in that** each gripping surface (104, 108) is covered with a non-slip material.

5. Aid (100) according to one of claims 1 to 4, **characterised in that** the attachment means comprises a shoe (150) provided for fixing onto the mounting, a foot (112) integral with the base (102), said shoe (150) and said foot (112) having additional securing means which enable the foot (112) to be detachably secured to the shoe (150).

6. Aid (100) according to claim 5, **characterised in that** the additional securing means includes two projections (114a, 114b) comprised in the foot (112), a slot (152) formed in said shoe (150) and provided to enable the insertion of the foot (112) in a direction of fitting (160), and two stops (154a, 154b) comprised in said shoe (150) and behind which said projections (114a, 114b) come into bearing contact when the foot (112) is introduced into the groove (152) to prevent the withdrawal of said foot (112) in a direction opposite the direction of fitting (160).

7. Aid (100) according to claim 6, **characterised in that** the dimensions of the foot (112), the projections (114a, 114b), the slot (152) and the stops (154a, 154b) are such that, when it is in the slot (152), the foot (112) is able to move in an offset direction (162) perpendicular to said direction of fitting (160).

8. Aid (100) according to claim 7, **characterised in that** it comprises a spring element (156) provided for constraining the foot (112) in the offset direction (162).

9. Kit comprising two aids for covering a comforter with a duvet cover and for stretching a sheet (100) according to one of the preceding claims.
